# EUROPÄISCHE PATENTSCHRIFT

(11) **EP 3 752 431 B1**
(45) Veröffentlichungstag und Bekanntmachung des Hinweises auf die Patenterteilung: **30.03.2022**
(21) Anmeldenummer: 19700370.0
(22) Anmeldetag: 10.01.2019
(51) Int. Cl.: B65D 39/08, B65D 51/16

(54) **SPUNDSTOPFENVERSCHLUSS MIT VENTILEINRICHTUNG FÜR SPUNDBEHÄLTER**
BUNG PLUG CLOSURE WITH VALVE MECHANISM FOR BUNG CONTAINER
FERMETURE À BOUCHON DE BONDE POURVUE D'UN ENSEMBLE SOUPAPE POUR CONTENANTS À BONDE

(30) Priorität: 13.02.2018 DE 102018103137
(43) Veröffentlichungstag der Anmeldung: 23.12.2020
(73) Patentinhaber: Schütz GmbH & Co. KGaA, 56242 Selters (DE)
(72) Erfinder: KLATT, Bernd, 56412 Ruppach-Goldhausen (DE)
(74) Vertreter: advotec.
(86) Internationale Anmeldenummer: PCT/EP2019/050521
(87) Internationale Veröffentlichungsnummer: WO 2019/158283

(56) Entgegenhaltungen:
- EP-A1- 0 922 649
- EP-A1- 2 256 056
- DE-U1- 9 217 291
- DE-U1- 29 513 256
- DE-U1- 29 608 342
- US-A- 5 499 654
- US-A- 5 649 639
- US-A1- 2006 096 985

## Beschreibung

Die vorliegende Erfindung betrifft einen Spundstopfenverschluss nach dem Oberbegriff des Anspruchs 1.

Spundstopfenverschlüsse der eingangs genannten Art werden zum Verschluss von Flüssigkeitsbehältern eingesetzt, die insbesondere als Fässer oder auch Innenbehälter für Intermediate Bulk Container (IBC) ausgeführt sein können. Um einen Druckausgleich des Behälterinnenraums mit der Behälterumgebung zu ermöglichen, werden derartige Spundstopfenverschlüsse je nach Art der im Behälter aufgenommenen Flüssigkeit mit einer am Spundstopfen ausgebildeten Ventileinrichtung versehen, die im Boden der Stopfenmulde angeordnet ist und einen in einer Ventilöffnung der Bodenmulde angeordneten Ventilkörper aufweist, der zum Druckausgleich eine Durchströmung des Ventils ermöglicht.

Die bekannten Ventileinrichtungen weisen regelmäßig einen formelastischen Ventilkörper auf, der in eine in der Bodenmulde des Spundstopfens ausgebildete Ventilöffnung eingesetzt ist. Um Beschädigungen des Ventilkörpers zu verhindern, ist die Ventileinrichtung mit einer Ventilabdeckung versehen.

Aus der den nächstkommenden Stand der Technik bildenden DE 296 08 342 U1 ist ein Spundstopfenverschluss nach dem Oberbegriff des Anspruchs 1 für Spundbehälter bekannt, der eine als Scheibe aus einem Drahtgeflecht ausgebildete Ventilabdeckung aufweist, welche auf dem Muldenboden mechanisch separat befestigt ist. Die Siegelkappe ist mit Rastvorsprüngen auf der äußeren Umfangsseite des Spundstopfens verrastet, und kommt nicht mit der Ventilabdeckung in Kontakt.

Die an dem bekannten Spundstopfen ausgebildete Ventilabdichtung ermöglicht zwar einen wirksamen Schutz des Ventilkörpers ohne Beeinträchtigung der Ventilfunktion, da die Gitterstruktur nicht nur einen Schutz sondern darüber hinaus eine Belüftungseinrichtung ausbildet, die trotz Abdeckung des Ventilkörpers eine Durchströmung der Ventileinrichtung ermöglicht. Jedoch ist mit der Installation der Ventilabdeckung ein besondererAufwand verbunden.

Aus der EP 0 922 649 A1 ist ein Spundstopfen bekannt, der eine Ventilabdeckung aufweist, die gesondert verschweißt ist.

Die EP 2 256 056 A1 zeigt einen Spundstopfenverschluss für Spundbehälter, wobei der Spundstopfen keine Ventilfunktion aufweist.

Aus der US 2006/096985 A1 ist ein Spundstopfen mit Belüftungseinrichtung und belüfteter Sicherheitskappe bekannt.

Die US 5 649 639 A zeigt einen Spundstopfen mit Ventileinrichtung im Boden, wobei eine Ventilabdeckung als Halter für einen Ventileinsatz vorgesehen und die Ventilabdeckung mit einer Siegelkappe verrastet ist. Der vorliegenden Erfindung liegt daher die Aufgabe zugrunde, einen Spundstopfenverschluss vorzuschlagen, der mit vergleichsweise geringem Herstellungsaufwand die Bereitstellung einer mit einer Ventilabdeckung versehenen Ventileinrichtung ermöglicht.

Zur Lösung dieser Aufgabe weist der erfindungsgemäße Spundstopfenverschluss die Merkmale des Anspruchs 1 auf.

Erfindungsgemäß ist die Ventilabdeckung als eine elastisch deformierbare Scheibe ausgebildet ist, die einen Durchmesser d aufweist, der kleiner ist als ein Durchmesser D des Aufnahmeraums, wobei die Verbindung zwischen der Ventilabdeckung und dem Spundstopfen derart ausgebildet ist, dass die Ventilabdeckung mit einem die Gegenrastelemente radial nach außen überragenden Umfangsrand zwischen dem Rastvorsprung des Eingriffskörpers und einem Muldenrand der Bodenmulde aufgenommen ist.

Durch die Anordnung der Ventilabdeckung zwischen dem Rastvorsprung des Eingriffskörpers und dem Muldenrand der Bodenmulde wird die Relativanordnung der Ventilabdeckung gegenüber der Ventileinrichtung allein durch die ohnehin erforderliche Verbindung zwischen der Siegelkappe und dem Spundstopfen gesichert, ohne dass über die Verbindung zwischen den beiden vorgenannten Komponenten des Spundstopfenverschlusses hinausgehende Maßnahmen erforderlich sind.

Selbst in dem Fall, dass die Siegelkappe vom Spundstopfenverschluss entfernt ist, sorgt die dann immer noch bestehende Verbindun der Ventilabdeckung mit dem Spundstopfen aufgrund der Aufnahme der Ventilabdeckung zwischen den in der Stopfenmulde ausgebildeten Gegenrastelementen und dem Muldenrand für eine positionierte Anordnung der Ventilabdeckung am Spundstopfen.

Zur Montage kann die Ventilabdeckung, die einen gegenüber dem Durchmesser des Aufnahmeraums zumindest geringfügig reduzierten Durchmesser aufweist, bis zur Anlage gegen die Gegenrastelemente eingeführt und schließlich unter elastischer Deformation über die Gegenrastelemente hinweg weiter in Richtung auf die Bodenmulde in den Spundstopfen bis zum Erreichen der die Ventileinrichtung abdeckenden Position eingeführt werden.

Wenn gemäß einer bevorzugten Ausführungsform die Verbindung zwischen der Ventilabdeckung und dem Spundstopfen als Klemmverbindung ausgebildet ist, derart, dass die Ventilabdeckung zwischen dem Rastvorsprung des verrastet in der Stopfenmulde aufgenommenen Eingriffskörpers der Siegelkappe und dem Muldenrand axial geklemmt aufgenommen ist, kann die definierte Relativanordnung der Ventilabdeckung gegen der Ventileinrichtung selbst durch Transport und Handhabung des Behälters nicht beeinträchtigt werden.

Vorzugsweise sind die Schlüsselansätze im Bereich der Zwischenräume durch Zwischenraumpodeste miteinander verbunden, derart, dass radial einwärts gerichtete Frontflächen der Zwischenraumpodeste zusammen mit an den Muldenrand angrenzenden unteren Flächenabschnitten der Innenflächen der Schlüsselansätze eine den Muldenrand radial begrenzende Einfassung ausbilden. Damit ist der Umfangsrand der Ventilabdeckung über seinen gesamten Umfang im Spundstopfen aufgenommen, so dass neben der Schutzwirkung zusätzlich ein Schutz gegen Verschmutzung der Ventileinrichtung durch einen radialen Staubzutritt ausgeschlossen werden kann.

Vorzugsweise sind die Gegenrastelemente im Bereich der Zwischenräume an den Frontflächen der Zwischenraumpodeste angeordnet, so dass bei der Montage der Ventilabdeckung durch axiales Einführen der Ventilabdeckung in die Stopfenmulde ein Handhabungswerkzeug zur automatisierten Bestückung der Spundstopfen mit der Ventilabdeckung ohne das Risiko einer Kollision mit den Schlüsselansätzen unmittelbar benachbart den Gegenrastelementen an der Ventilabdeckung zum Einsatz gebracht werden kann.

Als besonders vorteilhaft erweist es sich, wenn die Innenflächen der Schlüsselansätze und die Frontflächen der Zwischenraumpodeste beim Einführen der Ventilabdeckung in die Stopfenmulde eine zusammenhängende Führungsoberfläche ausbilden, derart, dass die Innenflächen und die Frontflächen Führungsflächen zur radialen Führung des Umfangsrands der Ventilabdeckung bis zur Anlage der Ventilabdeckung gegen den Muldenrand bilden.

Wenn die Ventilabdeckung als eine Abdeckscheibe mit einer bis auf eine Belüftungsöffnung zur Ausbildung der Belüftungseinrichtung geschlossenen Oberfläche ausgebildet ist, kann die Wirkung der Abdeckscheibe als Verschmutzungsschutz für die Ventileinrichtung ohne Beeinträchtigung einer noch verbessert werden.

Die Gewährleistung einer ausreichenden Durchströmung der Ventileinrichtung bei vollständig geschlossener Oberfläche der Abdeckscheibe ist möglich, wenn die Ventilabdeckung als eine Abdeckscheibe ausgebildet ist mit einer geschlossenen Oberfläche und einer an einer Unterseite der Abdeckscheibe oder am Muldenrand des Spundstopfens ausgebildeten Distanzeinrichtung zur Ausbildung der Belüftungseinrichtung als Belüftungsspalt.

Nachfolgend werden bevorzugte Ausführungsformen des Spundstopfenverschlusses anhand der Zeichnung näher erläutert.

Es zeigen:
- **Fig. 1**: ein an einem Spundstutzen eines Behälters angeordneten Spundstopfenverschluss mit einem in den Spundstutzen eingeschraubten Spundstopfen, der mit einer Siegelkappe versehen ist;
- **Fig. 2**: den in **Fig. 1** dargestellten Spundstopfen in Einzeldarstellung mit einer in einem Muldenboden des Spundstopfens angeordneten Ventileinrichtung, die mit einer Ventilabdeckung versehen ist;
- **Fig. 3**: den in **Fig. 2** dargestellten Spundstopfen in isometrischer Schnittdarstellung;

- **Fig. 4**: den in **Fig. 3** dargestellten Spundstopfen mit einer abgewandelten Ventilabdeckung.

**Fig. 1** zeigt einen Spundstopfenverschluss mit einer auf einem Spundstopfen 10 angeordneten Siegelkappe 11. Der Spundstopfen 10 ist mit einem Außengewinde 12 zum Einschrauben in einen Spundstutzen 24 versehen. Wie insbesondere **Fig. 2** zeigt, weist der Spundstopfen 10 eine Stopfenmulde 13 auf mit an einer Innenwand 14 der Stopfenmulde 13 ausgebildeten Schlüsselansätzen 15, die durch Zwischenräume 16 voneinander getrennt sind. Die Zwischenräume 16 werden in Umfangsrichtung des Spundstopfens 10 durch Mitnehmerflächen 17 begrenzt, die zur Anlage radialer Mitnehmer eines in die Stopfenmulde 13 eingeführten, hier nicht näher dargestellten Spundstopfenschlüssels dienen, um zum Ein- oder Ausdrehen des Spundstopfens 10 ein Schraubmoment auf den Spundstopfen 10 zu übertragen.

Wie aus einer Zusammenschau der **Fign. 1 und 2** ersichtlich, begrenzen die Schlüsselansätze 15 darüber hinaus mit konkaven Innenflächen 18 einen innerhalb der Stopfenmulde 13 ausgebildeten Aufnahmeraum 19 zur Aufnahme eines an der Siegelkappe 11 angeordneten Eingriffskörpers 20, der an seinem unteren Ende mit einem ringförmigen Rastvorsprung 21 versehen ist. Zur Verrastung des ringförmigen Rastvorsprungs 21 mit dem Spundstopfen 10 weist der Spundstopfen 10 Gegenrastelemente 32 auf. Die Gegenrastelemente 32 sind oberhalb einer ringförmigen Einfassung 35 angeordnet, die außerhalb der die Schlüsselansätze 15 voneinander trennenden Zwischenräume 16 durch untere Abschnitte 36 der Innenflächen 18 der Schlüsselansätze 15 gebildet ist, wobei die Innenflächen 18 vorzugsweise konkav ausgeführt sind. Die Einfassung 35 weist daher sowohl die Abschnitte 36 der Innenflächen 18 als auch weitere Abschnitte im Bereich der Zwischenräume 16 auf, die durch Frontflächen 38 von in den Zwischenräumen 34 ausgebildeten Zwischenraumpodesten 39 gebildet sind. Wie insbesondere aus **Fig. 2** ersichtlich, ist im Fall des dargestellten Ausführungsbeispiel die Einfassung 35 als kontinuierlich umlaufend ausgebildete Zylindermantelfläche ausgebildet mit einem konstanten Krümmungsradius r bezogen auf eine Mittelachse M des Spundstopfens 31.

Wie die **Fign. 2** **und** **3** zeigen, wird die ringförmige Einfassung 35 im Bereich der Zwischenräume 16 nach oben durch die sich radial nach innen erstreckenden Gegenrastelemente 32 begrenzt. Nach unten wird die ringförmige Einfassung 35 durch einen Muldenrand 43 eines Bodens 44 begrenzt, wobei der Umfangsrand 43 zur Ausbildung einer Bodenmulde 45 gegenüber einem Bodengrund 46 erhöht ist. Im Bereich der Zwischenräume 16 weist der Spundstopfen 31 einen treppenstufenartig vom Gegenrastelement 32 über die Einfassung 35, den Muldenrand 43 des Bodens 44 und einen im Übergang zum Bodengrund 46 ausgebildeten hülsenförmigen Absatz 47 radial nach innen abfallenden Stopfenquerschnitt 48 auf.

Wie in den **Fig. 1** und **2** dargestellt, ist im Muldenboden 44 des Spundstopfens 10 eine Ventileinrichtung 49 angeordnet mit einem Ventilkörper 50, der in einer im Bodengrund 46 ausgebildeten Ventilöffnung 51 eingesetzt ist. Der Ventilkörper 51 ist als ein elastischer, etwa pilzförmig ausgebildeter Formkörper ausgebildet mit einem stielförmigen Befestigungsteil 52 und einem daran anschließend ausgebildeten Ventildeckel 53. Der Ventildeckel 53 dichtet gegenüber einem ringwulstförmig an der Unterseite des Bodengrunds 46 ausgebildeten Ventilsitz 54 ab, derart, dass bei einem oberhalb des Bodens 44 gegenüber einem Behälterinnendruck anstehenden Überdruck das Ventil öffnet und über am Umfang des Befestigungsteils 52 ausgebildete Ventilkanäle 54 und einen zwischen dem Ventildeckel 53 und dem Ventilsitz 54 infolge des anstehenden Überdrucks ausgebildeten, hier nicht näher dargestellten Ventilspalt eine Fluidverbindung zwischen dem Behälterinnenraum und der Umgebung hergestellt ist.

Wie die **Fign. 2****und** **3** zeigen, ist die Ventileinrichtung 49 mit einer scheibenförmig ausgebildeten Ventilabdeckung 55 versehen, die aus einem formelastischen Kunststoff, wie beispielsweise PE ausgebildet ist, und einen Umfangsrand 56 aufweist, der die Gegenrastelemente 32 radial nach außen überragt und in axialer Richtung zwischen den Gegenrastelementen 32 und dem Muldenrand 43 aufgenommen ist. In radialer Richtung wird die Ventilabdeckung 55 durch die Einfassung 35 positioniert, die, wie vorstehend bereits ausgeführt, von den Frontflächen 38 der Zwischenraumpodeste 39 und unteren Flächenabschnitten 36 der Innenflächen 18 der Schlüsselansätze 15 gebildet ist.

Wie insbesondere anhand der Darstellung in **Fig. 3** nachvollziehbar erfolgt die Montage, also das axiale Einführen der Ventilabdeckung 55 in die Stopfenmulde 13 bis zur Anlage gegen den Muldenrand 43, derart, dass die Innenflächen 18 der Schlüsselansätze 15 und die Frontflächen 38 der Zwischenraumpodeste 39 in der Stopfenmulde 13 eine zusammenhängende Führungsoberfläche ausbilden, derart, dass der Umfangsrand 56 der im Durchmesser d zumindest geringfügig gegenüber dem Durchmesser D des in der Stopfenmulde 13 ausgebildeten Aufnahmeraums 19 reduzierten Ventilabdeckung 55 (**Fig. 2**) zunächst bis zur axialen Anlage an die Gegenrastelemente 32 geführt, anschließend zur Überwindung der Gegenrastelemente 32 elastisch deformiert und nach Überwindung der Gegenrastelemente 32 in die in den **Fign. 2****und** **3** dargestellte Position am Boden 44 gelangt.

Bereits in der in den **Fign. 2** **und** **3** dargestellten Position der Ventilabdeckung 55, in der die Ventilabdeckung 55 verliersicher mit dem Spundstopfen 10 und lediglich innerhalb eines zwischen den Gegenrastelementen 32 und dem Muldenrand 43 ausgebildeten Aufnahmeraum 57 bewegbar ist, erfüllt die Ventilabdeckung 55 ihre Funktion als Staubschutz, um eine möglicherweise die Ventilfunktion beeinträchtigende Schmutzablagerung auf dem Ventilkörper 50 zu verhindern.

Wenn, wie in **Fig. 1** dargestellt, darüber hinaus die Siegelkappe 11 mit ihrem Eingriffskörper 20 derart in die Stopfenmulde 13 eingesetzt ist, dass der am unteren Rand des Eingriffskörpers 20 ausgebildete, hier ringförmig ausgestaltete Rastvorsprung 21 hinter den Gegenrastelementen 32 verrastet ist, ist die Verbindung zwischen der Ventilabdeckung 55 und dem Spundstopfen 10 darüber hinaus als Klemmverbindung ausgebildet, derart, dass die Ventilabdeckung 55 nunmehr zwischen dem Rastvorsprung 21 des verrastet in der Stopfenmulde 13 aufgenommenen Eingriffskörpers 20 und dem Muldenrand 43 axial geklemmt aufgenommen ist.

Wie ein Vergleich der in den **Fig. 3** und **4** dargestellten Ausführungsbeispiele zeigt, kann abweichend von der Ventilabdeckung 55, die als Abdeckscheibe mit einer bis auf eine Belüftungsöffnung 58 geschlossenen Oberfläche 59 ausgebildet ist, etwa auch eine Ventilabdeckung 60 vorgesehen sein, die eine vollständig geschlossene Oberfläche 61 aufweist. Zur Gewährleistung eines ungehinderten Gasaustausches zwischen der Umgebung und einem Behälterinnenraum über die Ventileinrichtung 49 liegt die Ventilabdeckung 60 mit ihrer Unterseite 62 auf Distanzkörpern 63 auf, die zur Ausbildung eines Belüftungsspaltes 64 zwischen einem Umfangsrand 65 der Ventilabdeckung 60 und dem Muldenrand 43 auf dem Muldenrand 43 ausgebildet sind.

## Patentansprüche

1. Spundstopfenverschluss für Spundbehälter mit einem Spundstopfen (10) zur Anordnung in einem Spundstutzen (24) des Spundbehälters und mit einer Siegelkappe (11) zum Verschluss einer im Spundstopfen (10) ausgebildeten Stopfenmulde (13), wobei der Spundstopfen (10) durch Zwischenräume (16) voneinander beabstandete, an einer Innenwand (14) der Stopfenmulde (13) angeordnete Schlüsselansätze (15) aufweist, die mit Innenflächen (18) einen Aufnahmeraum (19) begrenzen, und in einem Boden (44) der Stopfenmulde (13) eine Ventileinrichtung (49) angeordnet ist, mit einem in einer Ventilöffnung (51) einer Bodenmulde (45) angeordneten Ventilkörper (50), der mit einer mit dem Spundstopfen (10) verbundenen Ventilabdeckung (55, 60) versehen ist, die mit einer Belüftungseinrichtung (58, 64) versehen ist, wobei die Ventilabdeckung (55, 60) als eine elastisch deformierbare Scheibe ausgebildet ist, die einen Durchmesser d aufweist, der kleiner ist als ein Durchmesser D des Aufnahmeraums (19),
**dadurch gekennzeichnet,**
**dass** der Aufnahmeraum (19) zur Aufnahme eines an der Siegelkappe (11) ausgebildeten formelastischen Eingriffskörpers (20) dient, der mit einem radialen Rastvorsprung (21) versehen ist, in der Stopfenmulde (10) Gegenrastelemente (32) zur Verrastung mit dem Rastvorsprung (21) des Eingriffskörpers (20) vorgesehen sind, die den Rastvorsprung (21) des Eingriffskörpers (20) nach dem Verrasten radial nach innen überragen, und die Verbindung zwischen der Ventilabdeckung (55, 60) und dem Spundstopfen (10) derart ausgebildet ist, dass die Ventilabdeckung (55, 60) mit einem die Gegenrastelemente (32) radial nach außen überragenden Umfangsrand (56, 65) zwischen dem Rastvorsprung (21) des Eingriffskörpers (20) und einem Muldenrand (43) der Bodenmulde (45) aufgenommen ist.

2. Spundstopfenverschluss nach Anspruch 1,
**dadurch gekennzeichnet,**
**dass** die Verbindung als Klemmverbindung ausgebildet ist, derart, dass die Ventilabdeckung (55, 69) zwischen dem Rastvorsprung (21) des verrastet in der Stopfenmulde (13) aufgenommenen Eingriffskörpers (20) der Siegelkappe (11) und dem Muldenrand (43) axial geklemmt aufgenommen ist.

3. Spundstopfenverschluss nach Anspruch 1 oder 2,
**dadurch gekennzeichnet,**
**dass** die Schlüsselansätze (15) im Bereich der Zwischenräume (16) durch Zwischenraumpodeste (39) miteinander verbunden sind, derart, dass radial einwärts gerichtete Frontflächen (38) der Zwischenraumpodeste (39) zusammen mit an den Muldenrand (43) angrenzenden unteren Flächenabschnitten (36) der Innenflächen (18) der Schlüsselansätze (15) eine den Muldenrand (43) radial begrenzende Einfassung (35) ausbilden.

4. Spundstopfenverschluss nach Anspruch 3,
**dadurch gekennzeichnet,**
**dass** die Gegenrastelemente (32) im Bereich der Zwischenräume (16) an den Frontflächen (38) der Zwischenraumpodeste (39) angeordnet sind.

5. Spundstopfenverschluss nach Anspruch 4,
**dadurch gekennzeichnet,**
**dass** die Innenflächen (18) der Schlüsselansätze (15) und die Frontflächen (38) der Zwischenraumpodeste (39) beim Einführen der Ventilabdeckung (55, 60) in die Stopfenmulde (13) eine zusammenhängende Führungsoberfläche ausbilden, derart, dass die Innenflächen (18) und die Frontflächen (38) Führungsflächen zur axialen Führung des Umfangsrands (56, 65) der Ventilabdeckung (55, 60) bis zur Anlage der Ventilabdeckung (55, 60) gegen den Muldenrand (43) bilden.

6. Spundstopfenverschluss nach einem der vorangehenden Ansprüche **dadurch gekennzeichnet,**
**dass** die Ventilabdeckung (55) als eine Abdeckscheibe ausgebildet ist mit einer bis auf eine Belüftungsöffnung zur Ausbildung der Belüftungseinrichtung (58) geschlossenen Oberfläche (59).

7. Spundstopfenverschluss nach einem der Ansprüche 1 bis 5,
**dadurch gekennzeichnet,**
**dass** die Ventilabdeckung (60) als eine Abdeckscheibe ausgebildet ist mit einer geschlossenen Oberfläche (61) und einer an einer Unterseite der Abdeckscheibe oder am Muldenrand (43) ausgebildeten Distanzeinrichtung zur Ausbildung der Belüftungseinrichtung (64) als Belüftungsspalt.

## Claims

1. A bung plug closure for bung-hole containers, the bung plug closure comprising a bung plug (10) for being placed in a bung neck (24) of the bung-hole container and a seal cap (11) for closing a plug recess (13) formed in the bung plug (10), the bung plug (10) having key projections (15) which are spaced apart from each other by gaps (16), are disposed on an interior wall (14) of the plug recess (13) and whose inner surfaces (18) define a receiving space (19),
and a valve (49) being disposed in a bottom (44) of the plug recess (13), said valve (49) having a valve body (50) which is disposed in a valve opening (51) of a bottom recess (45), said valve body (50) being provided with a valve cover (55, 60) which is connected to the bung plug (10) and which is provided with a vent (58, 64), the valve cover (55, 60) being an elastically deformable disk whose diameter d is smaller than a diameter D of the receiving space (19),
**characterized in that**
the receiving space (19) serves to receive a dimensionally elastic engaging body (20) which is formed on the seal cap (11) and which is provided with a radial locking protrusion (21), matching locking elements (32) for interlocking with the locking protrusion (21) of the engaging body (20) are provided in the plug recess (13), said matching locking elements (32) protruding radially inward over the locking protrusion (21) of the engaging body (20) after interlocking, and the valve cover (55, 60) is connected to the bung plug (10) in such a manner that a circumferential edge (56, 65) of the valve cover (55, 60), which protrudes radially outward over the matching locking elements (32), is received between the locking protrusion (21) of the engaging body (20) and a recess edge (43) of the bottom recess (45).

2. The bung plug closure according to claim 1,
**characterized in that**
the connection is a clamped connection in such a manner that the valve cover (55, 60) is received in an axially clamped manner between the locking protrusion (21) of the engaging body (20) of the seal cap (11) and the recess edge (43), the engaging body (20) being accommodated in an interlocking manner in the plug recess (13).

3. The bung plug closure according to claim 1 or 2, **characterized in that**
the key projections (15) are connected to each other by gap platforms (39) in the area of the gaps (16) in such a manner that front surfaces (38) of the gap platforms (39), which face radially inward, and lower surface portions (36) of the inner surfaces (18) of the key projections (15), which are adjacent to the recess edge (43), together form an enclosure (35) radially defining the recess edge (43).

4. The bung plug closure according to claim 3,
**characterized in that**
in the area of the gaps (16), the matching locking elements (32) are disposed at the front surfaces (38) of the gap platforms (39).

5. The bung plug closure according to claim 4,
**characterized in that**
when the valve cover (55, 60) is being introduced into the plug recess (13), the inner surfaces (18) of the key projections (15) and the front surfaces (38) of the gap platforms (39) form a continuous guiding surface in such a manner that the inner surfaces (18) and the front surfaces (38) form guiding surfaces for axially guiding the circumferential edge (56, 65) of the valve cover (55, 60) until the valve cover (55, 60) comes into contact with the recess edge (43).

6. The bung plug closure according to any one of the preceding claims, **characterized in that**
the valve cover (55) is a cover disk whose surface (59) is closed except for a ventilation opening for forming the vent (58).

7. The bung plug closure according to any one of claims 1 to 5, **characterized in that**
the valve cover (60) is a cover disk having a closed surface (61) and a spacer for forming the vent (64) as a vent gap, said spacer being formed at an underside of the cover disk or at the recess edge (43).

## Revendications

1. Fermeture de bouchon de bondon pour un fût à ouverture partielle, la fermeture de bouchon de bondon comprenant un bouchon de bondon (10) pour être disposé dans une tubulure de bondon (24) du fût à ouverture partielle et un capuchon de scellement (11) pour fermer une auge de bouchon (13) formée dans le bouchon de bondon (10), le bouchon de bondon (10) ayant des saillies de clé (15) qui sont espacées les unes des autres par des espaces intermédiaires (16), qui sont disposées sur une paroi intérieure (14) de l'auge de bouchon (13) et dont des surfaces intérieures (18) délimitent un espace de réception (19), et un moyen de soupape (49) étant disposé dans un fond (44) de l'auge de bouchon (13), ledit moyen de soupape (49) ayant un corps de soupape (50) qui est disposé dans une ouverture de soupape (51) d'une auge de fond (45), ledit corps de soupape (50) étant pourvu d'un couvercle de soupape (55, 60) qui est relié au bouchon de bondon (10) et qui est pourvu d'un moyen de ventilation (58, 64), le couvercle de soupape (55, 60) étant un disque élastiquement déformable qui a un diamètre d qui est plus petit qu'un diamètre D de l'espace de réception (19),
**caractérisée en ce que**
l'espace de réception (19) sert à recevoir un corps (20) de mise en prise à élasticité de forme qui est formé sur le capuchon de scellement (11) et qui est pourvu d'une saillie de verrouillage (21) radiale, des éléments de contre-verrouillage (32) pour le verrouillage avec la saillie de verrouillage (21) du corps (20) de mise en prise sont pourvus dans l'auge de bouchon (13), lesdits éléments de contre-verrouillage (32) faisant saillie radialement vers l'intérieur sur la saillie de verrouillage (21) du corps (20) de mise en prise, et le couvercle de soupape (55, 60) est relié au bouchon de bondon (10) de manière qu'un bord circonférentiel (56, 65) du couvercle de soupape (55, 60), qui fait saillie radialement vers l'extérieur sur les éléments de contre-verrouillage (32), est reçu entre la saillie de verrouillage (21) du corps (20) de mise en prise et un bord d'auge (43) de l'auge de fond (45).

2. Fermeture de bouchon de bondon selon la revendication 1, **caractérisée en ce que**
la liaison est une jonction par serrage de manière que le couvercle de soupape (55, 60) est reçu de manière axialement serrée entre la saillie de verrouillage (21) du corps (20) de mise en prise du capuchon de scellement (11) et le bord d'auge (43), ledit corps (20) de mise en prise étant logé de manière verrouillée dans l'auge de bouchon (13).

3. Fermeture de bouchon de bondon selon la revendication 1 ou 2, **caractérisée en ce que**
les saillies de clé (15) sont reliées les unes aux autres par des plates-formes (39) d'espace intermédiaire dans la zone des espaces intermédiaires (16) de manière que des surfaces avant (38) des plates-formes (39) d'espace intermédiaire, qui sont orientées radialement vers l'intérieur, et des parties de surface (36) inférieures des surfaces intérieures (18) des saillies de clé (15), qui sont adjacentes au bord d'auge (43), forment conjointement une enceinte (35) qui radialement délimite le bord d'auge (43).

4. Fermeture de bouchon de bondon selon la revendication 3, **caractérisée en ce que**
dans la zone des espaces intermédiaires (16), les éléments de contre-verrouillage (32) sont disposés sur les surfaces avant (38) des plates-formes (39) d'espace intermédiaire.

5. Fermeture de bouchon de bondon selon la revendication 4, **caractérisée en ce que**
lorsque le couvercle de soupape (55, 60) est introduit dans l'auge de bouchon (13), les surfaces intérieures (18) des saillies de clé (15) et les surfaces avant (38) des plates-formes (39) d'espace intermédiaire forment une surface de guidage continue de manière que les surfaces intérieures (18) et les surfaces avant (38) forment des surfaces de guidage pour guider axialement le bord circonférentiel (56, 65) du couvercle de soupape (55, 60) jusqu'à ce que le couvercle de soupape (55, 60) vienne en contact avec le bord d'auge (43).

6. Fermeture de bouchon de bondon selon l'une quelconque des revendications précédentes,
**caractérisée en ce que**
le couvercle de soupape (55) est un disque de recouvrement dont la surface (59), hormis une ouverture de ventilation pour former le moyen de ventilation (58), est fermée.

7. Fermeture de bouchon de bondon selon l'une quelconque des revendications 1 à 5,
**caractérisée en ce que**
le couvercle de soupape (60) est un disque de recouvrement ayant une surface (61) fermée et un moyen d'écartement pour former le moyen de ventilation (64) comme fente de ventilation, le moyen d'écartement étant formé sur un côté inférieur du disque de recouvrement ou sur le bord d'auge (43).
